# EUROPÄISCHE PATENTSCHRIFT

(11) **EP 2 982 812 B1**
(45) Veröffentlichungstag und Bekanntmachung des Hinweises auf die Patenterteilung: **07.10.2020**
(21) Anmeldenummer: 15002334.9
(22) Anmeldetag: 05.08.2015
(51) Int. Cl.: E04F 13/08

(54) **BEFESTIGUNGSSYSTEM ZUR BEFESTIGUNG VON PLATTENFÖRMIGEN FASSADENELEMENTEN, EIN VERFAHREN ZUR MONTAGE VON PLATTENFÖRMIGEN FASSADENELEMENTEN SOWIE EINE FASSADE**
FIXING SYSTEM FOR FIXING PLANAR FAÇADE ELEMENTS, METHOD FOR MOUNTING OF PLANAR FAÇADE ELEMENTS AND A FAÇADE
SYSTEME DE FIXATION D'ELEMENTS DE FAÇADES EN FORME DE PLAQUES, PROCEDE DE MONTAGE D'ELEMENTS DE FAÇADES EN FORME DE PLAQUE ET FAÇADE

(30) Priorität: 05.08.2014 DE 102014011364
(43) Veröffentlichungstag der Anmeldung: 10.02.2016
(73) Patentinhaber: NICE Solar Energy GmbH, 74523 Schwäbisch Hall (DE)
(72) Erfinder: SCHMIDT, Christoph, 91710 Gunzenhausen (DE)
(74) Vertreter: Schatt, Markus F.

(56) Entgegenhaltungen:
- WO-A1-02/084038
- DE-A1- 2 539 318
- DE-U1- 8 401 080
- US-A- 3 838 546

## Beschreibung

Die Erfindung betrifft ein Befestigungssystem zur Befestigung von plattenförmigen Fassadenelementen mit zumindest einem an einem Rand eines Fassadenelements befestigten Halteelement, ein Verfahren zur Montage von plattenförmigen Fassadenelementen sowie eine Fassade für ein Bauwerk mit zumindest teilweise integrierten, plattenförmigen Fassadenelementen.

Die WO02/084038 beschreibt ein Befestigungssystem zur Befestigung von plattenförmigen Fassadenelementen gemäß dem Oberbegriff des Anspruchs 1.

Die DE2539318 beschreibt ein Befestigungssystem, bei dem Verkleidungsteile direkt in einen Schieber eingesetzt werden, der auf einem Haltelement gelagert ist.

Die US 3 838 546 beschreibt ein Befestigungssystem, bei dem ein Verriegelungselement zwischen zwei Verkleidungsteilen gelegen, wobei das Verriegelungselement von einander zugewandten Nuten der Verkleidungsteile aufgenommen ist.

Die EP 0 428 487 offenbart eine Montagevorrichtung zur Befestigung von Fassadenplatten mit in Tragkonsolen eingesetzten Schiebehaltern, die jeweils mit einem oberen und einem unterem Flansch in entsprechende Nuten in Stirnseiten von Fassadenplatten eingreifen.

Nachteilig bei dieser Ausführung sind die mit der notwendigen Erzeugung von stirnseitigen Nuten aufwendige Vorbereitung der Fassadenelemente, und eine insgesamt aufwendige Handhabung. Zwar lässt sich eine Fassadenplatte nachträglich auswechseln, wofür eine Fassadenplatte aber noch mit einem Ausbruch versehen werden muss. Das scheidet bei hochwertigen Funktionsfassadenelementen aus.

Die DE 10 2010 046 376 A1 offenbart ein Befestigungssystem mit einer Einlegeprofilschiene mit einer nach oben gerichteten Tragaufnahme mit einem kurzen Haltesteg und einer nach unten gerichteten Halteaufnahme mit einem langen Haltesteg.

Dieses System ist recht einfach zu handhaben, allerdings müssen die Sichtelemente aufwendig eloxiert werden, was das System verteuert. Zudem lässt sich damit kein gleichmäßiges Fassadenbild erreichen, da die zusammenhängenden, oberen und unteren Haltestege sehr viel breiter sind als die seitlichen Modulabstände, so dass ungleich große horizontale und vertikale Abstände resultieren, was unter Umständen stören kann. Insbesondere sollte bei großen Anzeigeflächen, welche auch aus einer Anzahl mehrerer Anzeigetafeln zusammengeschaltet werden können, bei den Fassadenelementen ein auf jeweils allen Seiten möglichst geringer und gleichmäßiger Abstand vorhanden sein.

Der Erfindung liegt demgegenüber die Aufgabe zugrunde, ein kostengünstiges und einfach handhabbares Befestigungssystem zu schaffen, mit welchem ein homogenes Fassadenbild aufgebaut werden kann.

Weiterhin ist es Aufgabe der Erfindung, ein Verfahren zur Montage von plattenförmigen Fassadenelementen sowie eine Fassade für ein Bauwerk mit zumindest teilweise integrierten, plattenförmigen Fassadenelementen bereitzustellen, mit denen jeweils auf kostengünstige Weise ein homogenes Fassadenbild aufgebaut werden kann.

Die der Erfindung zugrunde liegende Aufgabe wird mit den Merkmalen der unabhängigen Patentansprüche gelöst. Ausführungsformen der Erfindung sind in den abhängigen Patentansprüchen angegeben.

Um Bauwerke repräsentativ und / oder funktional zu gestalten, werden statt einem einfachen Putz oder Blendwerk hochwertige Fassadenelemente verbaut. Dabei können zur Gestaltung einer hochwertigen Optik Fassadenelemente aus Naturstein, Kunststein, Metallen, Kunststoffen, Keramik, Glas, oder Spiegel(glas)elemente allein oder auch gemischt verbaut werden. Um Fassaden als Nutzflächen verwenden zu können, werden heute insbesondere auch Photovoltaikmodule oder solarthermische Kollektoren installiert, aber auch zunehmend Lichtelemente, opto-elektronische Signalanlagen oder Anzeigetafeln in die Fassade integriert. Zur Vereinfachung dieser Arbeiten sind bereits entsprechend geeignete Befestigungssysteme erschaffen worden.

Der Vorteil dieses Befestigungssystems ist die einfache Herstellung und Handhabung. Es sind keine oder nur geringe Sichtflächen vorhanden, so dass keine aufwendige Eloxierung einzelner Komponenten vorgenommen werden muss. Eine Bearbeitung der Fassadenelemente selbst entfällt, sondern wird über die Beschaffenheit des Halteelements abgewickelt, wofür je nach Fassadenelement ein optimiertes Halteelement bereitgestellt werden kann, also die Möglichkeit für eine große Variabilität auch innerhalb einer Fassade besteht. Die meist rechteckigen Fassadenelemente können im Hoch- wie auch im Querformat verbaut werden. Durch die Gestaltung und Anordnung des bzw. der Halteelemente wird ein homogenes Fassadenbild erreicht.

Bevorzugt ist, dass das Halteelement ein Strangpressprofil aus Kunststoff oder Metall, insbesondere aus Aluminium ist.

Bevorzugt ist, dass der Befestigungsabschnitt zumindest abschnittsweise einen Randsteg aufweist und das Fassadenelement zumindest abschnittsweise am Rand seitlich einfasst.

Vorteilhaft ist, dass der Befestigungsabschnitt zumindest abschnittsweise einen Fassadensteg aufweist und das Fassadenelement zumindest abschnittsweise am Rand bis zur Vorderseite umgreift.

Bevorzugt ist, dass das Halteelement zumindest abschnittsweise als umlaufender Profilrahmen um das Fassadenelement ausgebildet ist, wobei die Ecken an den horizontalen Rändern im Bereich der jeweiligen Nut jeweils ausgespart sind und die Nut zugänglich ist.

Vorteilhaft ist, dass das Halteelement im Befestigungsabschnitt mit dem Fassadenelement vernietet, verschraubt und / oder verklebt ist.

Bevorzugt ist, dass die Nut gegenüber dem Befestigungsabschnitt bzw. der Ebene des Fassadenelements in einer zum Bauwerk hin rückversetzten Ebene angeordnet ist.

Vorteilhaft ist, dass die Nut des Halteelements angrenzend am Befestigungsabschnitt angeordnet ist.

Bevorzugt ist, dass die Nut des Halteelements beabstandet zum Befestigungsabschnitt angeordnet ist.

Vorteilhaft ist, dass das Haltelement einen Versatz aufweist, derart, dass die frontale Außenkonturlinie des Halteelementes und / oder des Fassadenelements im Befestigungsbereich über die Außenkonturlinie des Haltelements im Bereich des Anliegens am Kragprofil übersteht, wobei das anliegende Kragprofil durch diesen Überstand frontal zumindest teilweise verdeckt wird.

Bevorzugt ist, dass der Halteabschnitt am Kragprofil eine Kröpfung aufweist.

Bevorzugt ist, dass die Kröpfung des Halteabschnitts in einem Winkel von 15° bis 45°, bevorzugt 30° verläuft.

Vorteilhaft ist, dass der Halteabschnitt eine Führung für den Riegel aufweist.

Bevorzugt ist, dass der Halteabschnitt an seiner der Führung gegenüberliegende Außenseite gerundet ist oder gerundete Kanten aufweist.

Vorteilhaft ist, dass die Kröpfung des Halteabschnitts hakenförmig in einem Winkel von annähernd 90° verläuft.

Bevorzugt ist, dass im Bereich der Kröpfung ein horizontal verlaufender Distanzsteg angeordnet ist und eine Anschlagsfläche bildet.

Vorteilhaft ist, dass oberhalb des Kragprofil zumindest ein vertikal verlaufender Anschlagsteg angeordnet ist und eine Anschlagsfläche bildet.

Bevorzugt ist, dass am vertikal verlaufender Anschlagsteg eine horizontal verlaufende Anschlaglippe angeordnet ist und eine Anschlagsfläche bildet.

Bei dem erfindungsgemäß vorgesehenen Verfahren zur Montage von Fassadenelementen könnennach dem Kippen des freien Endes des Fassadenelements in die Fassadenebene dazu folgende Schritte vorgesehen sein:
- Einsetzen eines oben oder unten benachbarten Fassadenelements,
- Positionieren eines Riegels vor der Öffnung einer Nut eines Halteelements,
- Verriegelung des Fassadenelements, indem der Riegel horizontal in die Nut zumindest eines Halteelements eingeschoben wird, derart, dass sich das Halteelement gegenüber dem Halteabschnitt in Bezug zur Fassadennormalen und Vertikalen nicht mehr bewegen läßt,
- weitere Riegel verbauen,
- die Position des zumindest einen eingeschobenen Riegels fixieren.

Weiterhin ist erfindungsgemäß vorgesehen eine Fassade für ein Bauwerk mit zumindest teilweise plattenförmigen Fassadenelementen, wobei die Fassadenelemente mit einem Befestigungssystem mit den erfindungsgemäßen Merkmalen aufgehängt sind.

Bevorzugt ist, dass die plattenförmigen Fassadenelemente zumindest teilweise Funktionselemente, insbesondere PV Module und/oder Anzeigetafeln, insbesondere elektronische Displays sind.

Weiterhin weist eine Befestigungsanordnung mindestens ein, zwischen mindestens zwei horizontal befestigten Montageprofile eingesetztes Fassadenelement auf, wobei zumindest eine Seite des Fassadenelements durch den zumindest teilweise in die Nut eines Halteelements eingeführten Halteabschnitts eines Kragprofils gehalten ist und durch zumindest einen auf der gegenüberliegenden Seite des Fassadenelements in die Nut eines weiteren Halteelements eingeschobenen Riegels verriegelt ist.

Unter dem Ausdruck "Erstreckung" wird hierin insbesondere der Verlauf oder in lokaler Hinsicht die Richtung einer Komponente wird eine Mittelachse verstanden, die sich aus den Flächenmittelpunkten der kleinsten Querschnittsflächen an jedem Punkt der Komponente ergibt.

Der Ausdruck "entlang" kann hierin im Zusammenhang mit den hierin genannten Richtungsangaben, die den Verlauf einer Konturlinie oder einer Oberfläche betreffen können, oder die eine Richtung einer mechanischen Komponente betreffen können, insbesondere bedeuten, dass die Tangente an die jeweilige Konturlinie oder an die jeweilige Oberfläche in deren Verlauf gemäß der Richtungsangabe bzw. die Längserstreckung und z.B. Mittelachse der mechanischen Komponente lokal mit einem Winkel von maximal 45 Grad und vorzugsweise von maximal 30 Grad von einer Bezugsrichtung oder Bezugsachse abweicht, auf die bzw. der die jeweilige Richtungsangabe bezogen ist.

Der Ausdruck "quer" kann hierin im Zusammenhang mit den hierin genannten Richtungsangaben, die den Verlauf einer Konturlinie oder einer Oberfläche betreffen können, oder die eine Richtung einer mechanischen Komponente betreffen können, insbesondere bedeuten, dass die Tangente an die jeweilige Konturlinie oder an die jeweilige Oberfläche in deren Verlauf gemäß der Richtungsangabe bzw. die Längserstreckung und z.B. Mittelachse der mechanischen Komponente lokal mit einem Winkel von minimal 45 Grad und vorzugsweise von minimal 60 Grad von einer Bezugsrichtung oder Bezugsachse abweicht, auf die bzw. der die jeweilige Richtungsangabe bezogen ist.

Unter dem Begriff "Abstand" insbesondere zwischen zwei Flächen wird hierin insbesondere der kürzeste Abstand verstanden.

Der Ausdruck generell bedeutet insbesondere, dass das betreffende Merkmal nicht nur an der Ausführungsform, in diesem Zusammenhang der Ausdruck "generell" mit Bezug auf das jeweilige Merkmale verwendet worden ist, sondern auch an jeder anderen der hiermit beschriebenen Ausführungsformen vorhanden sein kann. - in gleicher weise .

Unter dem Ausdruck "im Wesentlichen" gleich eines Referenzbetrags wird ein Betrag verstanden, der bis zu 20% von dem Referenzbetrag abweicht.

Weitere Merkmale, Einzelheiten und Vorzüge der Erfindung ergeben sich aus den Schutzansprüchen, deren Wortlaut durch Bezugnahme zum Inhalt der Beschreibung gemacht wird. Die vorstehend genannten und die nachstehenden noch zu erläuternden Merkmale sind nicht nur in der jeweils angegebenen Kombination, sondern auch in anderen Kombinationen oder in Alleinstellung verwendbar, ohne den Rahmen der vorliegenden Erfindung zu verlassen. Ausführungsbeispiele der Erfindung sind in den nachfolgenden Zeichnungen dargestellt und werden in der anschließenden Beschreibung näher erläutert.

Hierbei zeigen:
Fig. 1 eine Seitenansicht eines Befestigungssystems,
Fig. 2 eine Seitenansicht eines Montageprofils mit einem Haltelement,
Fig. 3 eine Seitenansicht eines Montageprofils mit einem Haltelement,
Fig. 4 eine Seitenansicht eines Montageprofils mit einem Haltelement,
Fig. 5 eine Seitenansicht eines Montageprofils mit einem Riegel,
Fig. 6 eine Seitenansicht eines Montageprofils mit einem Haltelement,
Fig. 7 eine Seitenansicht eines Fassadenelements mit Haltelementen,
Fig. 8 Seitenansichten verschiedener Ausführungen von Halteelementen,
Fig. 9 Seitenansichten verschiedener Ausführungen von Halteelementen,
Fig. 10 Seitenansichten verschiedener Ausführungen von Halteelementen,
Fig. 11 eine schematische Darstellung zur Montage eines Fassadenelements,
Fig. 12 eine schematische Darstellung zur Montage eines Fassadenelements,
Fig. 13 eine Seitenansicht eines Riegels,
Fig. 14 eine Seitenansicht eines Riegels,
Fig. 15 eine Seitenansicht eines Riegels mit einer Klammer,
Fig. 16 eine Seitenansicht eines Fassadenelements mit Haltelementen, Montageprofil und Riegel,
Fig. 17 eine Seitenansicht eines Fassadenelements mit Haltelementen, Montageprofil
und Riegel, und
Fig. 18 eine schematische Darstellung einer Fassade

Die Figur 1 zeigt eine Seitenansicht eines Ausführungsbeispiels eines Befestigungssystems 100 nach der Erfindung.

Für die Befestigung von Fassadenelementen 130 werden in aller Regel an den Außenflächen eines Bauwerks 110 mehrere vertikal angeordnete Basisträger 120 angebracht.

An einem Basisträger 120 ist ein horizontal angeordnetes Montageprofil 140 befestigt. Das Montageprofil 140 weist einen im eingebauten Zustand im Wesentlichen vertikal ausgerichteten Montageabschnitt 150 auf, der sich entlang dem Basisträger 120 erstreckt und an diesem befestigt ist, indem dieser an diesem aufgeschraubt ist. Dabei kann insbesondere vorgesehen sein, dass der Montageabschnitt 150 mit einem entsprechend geformten Spanneisen 151 und einer Schraube 152 an dem Basisträger 120 festgespannt. Der Montageabschnitt 150 kann, wie in der Figur 1 gezeigt, balkenförmig oder plattenförmig ausgeführt sein.

Die Figur 2 zeigt eine Seitenansicht einer Ausführungsform des Montageprofils 140, der den Befestigungsabschnitt 150 und ein Kragprofil 160 aufweist. An den Befestigungsabschnitt 150 schließt sich das Kragprofil 160 an, das sich insbesondere quer zu diesem erstreckt und z.B. im Wesentlichen senkrecht vom vertikalen Befestigungsabschnitt 150 absteht. Vorzugsweise erstreckt sich das Kragprofil 160 im eingebauten Zustand im Wesentlichen horizontal. Das Kragprofil 160 ist an einem ersten Ende mit dem Montageabschnitt 150 verbunden und weist ein entgegen gesetzt zu dem ersten Ende gelegenes, als freies Ende ausgebildetes zweites Ende auf, so dass zwischen dem ersten und dem zweiten Ende ein Zwischenabschnitt 170 gelegen ist, der sich in einer Distanzierungsrichtung D vom Montageabschnitt 150 oder dem ersten Ende weg erstreckt.

Das freie Ende des Kragprofils 160 kann als Halteabschnitt 180 derart ausgeformt sein, dass es im weiteren Verlauf und insbesondere von dem ersten Ende aus gesehen im Anschluss an den Zwischenabschnitt eine Kröpfung 181 aufweist. Eine Kröpfung, auch Verkröpfung oder gekröpfte Bauweise bezeichnet einen kurzen Vorsprung an einem Bauteil, also eine Richtungsänderung einer Verlaufsachse.

Der Zwischenabschnitt 170 ist entsprechend der zur Anordnung an demselben vorgesehenen Halteelemente 200 so geformt und bemessen, dass er auf einer ersten Seite S1 des Montageprofils 140 eine Stützfläche 171 bereitstellt. Auf der Stützfläche 171 ist ein auf der ersten Seite oder oberhalb des Kragprofils (160) bzw. oberhalb des Zwischenabschnitts 170 befindliches Halteelement 200 gelegen, wobei die Stützfläche 171 das Halteelement 200 abstützt und trägt. Die entgegen zur Distanzierungsrichtung D gerichtete und dem Befestigungsabschnitt 150 zugewandte Rückseite des Halteelements 200 liegt dabei an einer Anlagevorrichtung oder Anschlaglippe 173 an (Figur 2). Die Anlagevorrichtung kann durch einen Oberflächenabschnitt gebildet sein, der von dem Befestigungsabschnitt 150 weg gerichtet ist.

Die Anlagevorrichtung oder Anschlaglippe 173 ist an einem sich quer zum Zwischenabschnitt 170 oder dem Kragprofil 160 erstreckenden Anschlagsteg 172 ausgebildet oder angeordnet, der mit dem Zwischenabschnitt 170 oder dem Kragprofil 160 verbunden ist. Die Anlagevorrichtung oder Anschlaglippe 173 kann insbesondere an einem vertikal am Kragprofil 160 ansetzenden Anschlagsteg 172 horizontal ausgebildet oder angeordnet sein (Figur 2). Der Anschlagsteg 172 erstreckt sich an der ersten Seite des Montageprofils 140. Durch die aufeinander abgestimmten Abmessungen bzw. Tiefen (d.h. Längen in der Distanzierungsrichtung D) des Halteelements 200 und der Tiefe der Anlagevorrichtung oder Anschlaglippe sowie Positionierung des Anschlagstegs 172 am Kragprofils wird eine genaue Ausrichtung des Haltelements 200 relativ zum Halteabschnitt 180 des Montageprofils 140 insbesondere in der Distanzierungsrichtung D erreicht.

Insbesondere kann vorgesehen sein, dass der Befestigungsabschnitt 150, das Kragprofil 160 und der Anschlagsteg 172 als ein Stück oder in einem Stück hergestellt ist.

Insbesondere kann auch eine Ausführung des Anschlagstegs 172 vorgesehen sein, bei der dieser auf der ersten Seite so hoch wie das Halteelement ausgebildet ist, so dass die Anschlaglippe 173 das Profil des Halteelements 200 oben an der der ersten Seite S1 zugewandten Außenkante des Halteelements 200 hakenförmig umgreift und bezüglich eines Wegbewegens von dem Kragprofil auf der ersten Seite sichert. (Figur 3)

Die Figur 4 zeigt in einer Seitenansicht, wie das freie Ende des Kragprofils 160 bzw. der Halteabschnitt 180 zumindest teilweise in die Nut 210 eines unterhalb des Kragprofils 160 oder auf einer entgegen gesetzt zu der ersten Seite S1 des Montageprofils 140 gelegenen zweiten Seite S2 angeordneten Halteelements 200 einführbar ist bzw. dass die Nut 210 eines unterhalb des Kragprofils 160 angeordneten Halteelements 200 den Halteabschnitt 180 zumindest teilweise umgreift. Die Nut 210 kann insbesondere als eine zur ersten Seite des Montageprofils 140 hin offene Nut ausgeführt sein. Der Halteabschnitt 180 und die Nut 210 sind dabei so bemessen, dass die der ersten Seite S1 zugewandte Oberseite des Halteelements 200 an der der zweiten Seite S2 zugewandten Unterseite des Kragprofils 160 und die Innenseiten der Nut 210 am Außenbereich oder der Außenfläche des Halteabschnitts 180 und die entgegen zur Distanzierungsrichtung D gerichtete Rückseite des Halteelements 200 an einem unterhalb des Kragprofils 160 ansetzenden, vertikalen oder sich quer zum Zwischenabschnitt 170 erstreckenden Anschlagsteg oder Anschlagprofil 174 zumindest teilweise anliegt.

Insbesondere kann vorgesehen sein, dass der Befestigungsabschnitt 150, das Kragprofil 160, der Anschlagsteg 172 und der Anschlagsteg bzw. das Anschlagprofil 174 als ein Stück oder in einem Stück hergestellt ist.

Die Figur 5 zeigt, dass der Querschnitt des an dem Zwischenabschnitt anschließenden Halteabschnitts 180 eine zur ersten Seite des Montageprofils 140 hin oder nach oben hin offene Führung 183 zur Aufnahme eines Endabschnitts eines Riegels 240 aufweist. Der Querschnitt der Führung 183 und der Querschnitt des Endabschnitts des Riegels 240 sind dabei so aufeinander abgestimmt, dass der Riegel 240 in der Führung 183 horizontal oder in oder entlang der Distanzierungsrichtung D, d.h. bei der Draufsicht auf die Figur 5 in die Tiefe oder zur zweiten Seite des Montageprofils 140, in Einbaulage horizontal in Fassadenebene nach links und rechts bewegt werden kann, in seiner Distanz zum Bauwerk in oder entlang der Distanzierungsrichtung D wenig oder gar kein Spiel hat.

Die Führung 183 kann insbesondere als eine zur ersten Seite des Montageprofils 140 hin offene Nut ausgeführt sein.

Die der Führung 183 gegenüberliegende Außenseite des Halteabschnitts 180 weist ein gerundetes Außenprofil oder gerundete Kanten auf. Somit kann ein zuerst schräg angesetztes Halteelement 200 mit Eingriff des Halteabschnitts 180 in der Nut 210 dennoch verdreht und ausgerichtet werden (Figur 6a).

Die Außenkante des Halteabschnitts 180 weist ein in Bezug auf die Erstreckung des Montageabschnitts 150 und bezüglich des Einbauzustands hinsichtlich der Schwerkraftrichtung niedrigeres, also in Richtung von der ersten zur zweiten Seite hin unterschiedliches Niveau auf als die an der ersten Seite gelegene Oberseite des Kragprofils 160 bzw. eine Niveaudifferenz (dN) auf, um ein Einschwenken eines oberhalb des Kragprofils angeordneten Halteelements 200 problemfrei zu ermöglichen. Weiterhin kann der Halteabschnitt 180 im Bereich der Kröpfung eine leichte Schräge 190 aufweisen, um ein einschwenkendes Halteelement 200 leicht und effizient auf das Niveau der Stützfläches 171 des Kragprofils 160 anheben zu können, um es dann auf der Stützfläche 171 zu lagern (Fig. 6b).

Die Figur 7 zeigt eine Seitenansicht eines vertikal angeordneten Fassadenelements 130 mit zwei an vertikal gegenüberliegenden Rändern eines Fassadenelements 130 befestigten Halteelementen 200, z.B. durch kleben, schrauben, nieten etc. Die Halteprofile 200 umfassen dabei das Fassadenelement 130 am Rand und teilweise an der Vorderseite.

Prinzipiell sind aber auch andere Ausführungsformen eines Halteelements möglich, bei dem ein Fassadenelement nur am Rand ohne Umfassung zur Vorderseite hin oder es nur an der Rückseite gehalten wird.

Die Figur 8a zeigt ein Ausführungsbeispiel eines Halteelements 200 im Profil. In aller Regel werden zur Herstellung solcher Profile Strangpressprofile aus Aluminium verwendet. Das Strangpressen ist ein im besonderen Maß für Aluminium geeignetes Umformverfahren zum Herstellen von auch unregelmäßig geformten Profilen, also lang gestreckten Bauteilen mit einem über die Länge gleichen Querschnitt, bei welchem ein Preßling durch eine Matrize gedrückt wird.

Das so hergestellte Halteelements 200 weist einen Querschnitt mit einer insbesondere im Wesentlichen rechteckförmigen Grundform auf mit dünnwandigen Stegen oder Stegabschnitten 202, 203, 204, 215, 221, 222, 223 und einem teilweise zur Außenkontur des Halteelements 200 hin geöffneten Kanal 230 bzw. einen Hohlraum 230. Durch entsprechend vertikal angeordnete Stege wird ebenfalls eine zur Außenkontur des Haltelementes hin geöffnete Nut 210 gebildet. Das Haltelement 200 mit den Stegabschnitten 202, 203, 204, 215, 221, 222, 223 kann als ein oder in einem Stück hergestellt sein. Im am Kragprofil 160 angeordneten Zustand des Halteelements 200 ist die Nut 210 zur offenen Seite der offenen Führung 183 hin geöffnet (Figur 1).

Fassadenelemente sind in aller Regel dünne quaderförmige bzw. plattenförmige Objekte mit einer später in Einbaulage im Verbund mit anderen Elementen eine Fassade bildende Vorderseite, eine in Einbaulage einem Bauwerk zugewandte Rückseite und jeweils rechtwinklig abknickende, umlaufende, die Vorder- und Rückseite verbindende Seitenflächen bzw. Ränder.

Das Fassadenelement erstreckt sich im Raum in einer Ebene, wobei in Einbaulage die Gesamtheit aller verbauten Fassadenelemente eine Fassadenebene bilden, wobei aus gestalterischen Gesichtspunkten heraus nicht zwingend alle Fassadenelemente tatsächlich in einer Ebene liegen müssen. In Figur 8a ist der vertikale Verlauf dieser Fassadenebene FE in der Mitte des Fassadenelements 130 angedeutet. Insbesondere kann vorgesehen sein, dass sich die Fassadenebene bei einer Reihe von aneinander angeordneten Fassadenelementen 130 aus den Längserstreckungen der Reihe von aneinander angeordneten Fassadenelementen 130 ergibt.

Zur Befestigung von Fassadenelementen weist das Halteelement 200 einen Befestigungsabschnitt 220 zur Befestigung eines Fassadenelements 130 am Halteelement 200 und einen Funktionsabschnitt 201 zur Befestigung des Halteelements an der Außenfläche eines Bauwerks auf.

Im dargestellten Ausführungsbeispiel weist der Befestigungsabschnitt 220 einen Tragsteg 211, einen Randsteg 222 und einen Fassadensteg 223 auf, die eine Einfassung bilden, die eine Rückseite, eine Randfläche und eine Frontseite eines Fassadenelements 130 umgreift, wenn der Endabschnitt des eines Fassadenelements 130 von der Einfassung aufgenommen ist. Der Tragsteg 211, der Randsteg 222 und der Fassadensteg 223 bilden zusammen eine im Wesentlichen U-förmige Einfassung, die sich im eingebauten Zustand des Halteelements 200 quer zur Distanzierungsrichtung D öffnet.

Bei einem im Montagezustand an der ersten Seite S1 des Montageprofils 140 gelegenen Halteelement 200 öffnet sich die U-förmige Einfassung in einer der Schwerkraftrichtung entgegen gesetzten Richtung, so dass die Einfassung das Gewicht des jeweils aufgenommenen Fassadenelements aufnimmt. Bei einem im Montagezustand an der zweiten Seite S2 des Montageprofils 140 gelegenen Halteelement 200 öffnet sich die U-förmige Einfassung in der Schwerkraftrichtung, so dass die Einfassung einen in Bezug auf die Schwerkraftrichtung oberen Randabschnitt des Fassadenelements aufnimmt.

Ein Fassadenelement 130 wird in die von den Stegen gebildete Einfassung eingesetzt bzw. es wird ein Halteelement mit dieser Einfassung auf dem Rand eines Fassadenelements aufgeschoben und z.B. verklebt.

Es werden zumindest an den zueinander entgegen gesetzt gelegenen und quer zur Distanzierungsrichtung D oder vertikal beabstandeten Rändern eines Fassadenelements 130 jeweils mindestens ein Halteelement 200 montiert oder es wird ein entsprechend langes Profil als ein um das Fassadenelement 130 umlaufender Profilrahmen verwendet (hier nicht dargestellt).

Im Funktionsabschnitt 201 eines Halteelements 200 ist in einer von der Fassadenebene FE abgesetzten, parallel zur Fassadenebene FE verlaufenden und zur Distanzierungsrichtung D bzw. in Einbaulage zum Bauwerk hin rückversetzten weiteren Ebene eine im Wesentlichen parallel zur Rückseite eines Fassadenelements 130 verlaufende und zum Randbereich eines Fassadenelements hin geöffnete Nut 210 angeordnet. Die Nut 210 wird dabei aus zwei parallel verlaufenden, zur ersten Seite hin erstreckenden oder im Wesentlichen vertikal verlaufenden Seitenstegen und einem an einem Ende der Seitenstege ansetzenden und diese verbindenden Horizontalsteg gebildet.

Im Ausführungsbeispiel wird die Nut 210 durch einen vertikal verlaufenden Tragsteg 211, einen horizontalen Grundsteg 215 und einen vertikalen Kanalsteg 203 gebildet.

Die Nut 210 ist von Breite und Tiefe so dimensioniert, dass ein Halteabschnitt 180 eines Montageprofils 140 zumindest teilweise eingeführt werden kann. Der Halteabschnitt 180 ist im Wesentlichen u-förmig gestaltet und ist mit seinem geschlossenen Teil in die Nut 210 einführbar, so dass die zueinander entgegen gesetzt gelegenen Außenflächen der Schenkel des Halteabschnitt 180 zwischen einander zugewandten Flächen der Nut 210 gelegen ist, wobei diese insbesondere an diesen anliegen können.

Der Funktionsabschnitt 201 weist ferner noch den Kanal 230 auf, welcher aus zwei Seitenstegen 203, einem Stützsteg 202 und einem unterbrochenem Decksteg 204 gebildet wird und zur Versteifung bei gleichzeitiger Materialeinsparung beiträgt. Der Kanal 230 erstreckt sich im Montagezustand quer zur Distanzierungsrichtung und entlang der Erstreckung der Einfassung des Befestigungsabschnitts 220. Der Kanal 230 kann abschnittsweise offen sein oder in Umfangsrichtung geschlossen gestaltet sein. Über in einem solchen Kanal 230 eingesteckte Winkel lassen sich z.B. jeweils zwei Halteelemente über Eck verbinden und es lassen sich damit umlaufenden Profilrahmen herstellen (nicht dargestellt).

Die Figur 8b zeigt die Seitenansicht eines weiteren Ausführungsbeispiels eines Halteelements 200 mit zwei kleineren Kanälen 230; wobei ein Kanal 230 an den Befestigungsabschnitt 220 angrenzt und somit dessen eine Außenwand der Tragsteg 221 ist, und mittig zwischen den Kanälen 230 die Nut 210 angeordnet ist.

Die Figur 8c zeigt die Seitenansicht eines weiteren Ausführungsbeispiels eines Halteelements 200 mit wieder nur einem Kanal 230, wobei der Kanal 230 angrenzend am Befestigungsabschnitt 220 und die Nut 210 in den dem Befestigungsabschnitt gegenüberliegenden Ende des Halteelements 200 angeordnet ist

Die Figur 8d zeigt ein weiteres Ausführungsbeispiel eines Halteelements 200. Dazu wird ein für die Einfassung von Solarmodulen bereits gebräuchliches Halteprofil 265 mit einem Clip 260 ergänzt, so dass herkömmlich gerahmte Solarmodule zur Verwendung mit dem erfindungsgemäßen Haltesystem modifiziert werden können.

Der Clip 260 weist dazu in seinem Profil einen Deckelsteg 261 und einen am Deckelsteg 261 angeordneten, abgewinkelten Kragsteg 262 auf.

Zum Zusammenbau wird der Kragsteg 262 durch die Öffnung 231 in den Kanal 230 eingeführt, so dass der den Kanal 230 teilweise verschließenden Decksteg 204 vom Kragsteg 262 hinterfasst wird (Fig. 8e).

Der Clip 260 wird weiter verschoben, bis der Kragsteg an der Innenwandung des Kanals 230 anstößt (Fig. 8f).

In dieser Position schnappt der Raststeg 263 in die Öffnung 231 des Kanals 230 ein, wodurch der Clip 260 formschlüssig mit dem Halteprofil 200 verbunden wird (Fig. 8g). Zusätzlich kann zur weiteren Sicherung eines verbauten Clips auch ein Riegelelement axial in den Kanal 230 eingeführt werden, welches das Kragelement 262 in seiner an der Kanalinnenwandung anliegenden Position blockiert und so ein Lösen des Clips vom Haltelement verhindert (nicht dargestellt).

Ein so hergestellter Verbund aus Halteprofil 265 und Clip 260 bildet zusammen ein Haltelement 200 mit einem Befestigungsabschnitt 220 zur Aufnahme eines Fassadenelement 130 und einen Funktionsabschnitt 201 zur Befestigung an Gebäuden. Die dafür notwendige Nut 210 wird aus einer Seitenfläche des Halteprofils 265 und dem Nutsteg 215 sowie dem Seitensteg 203 des versetzt und abgewinkelten Profils des Clips 260 gebildet (Fig. 8h).

Die Fig. 9a zeigt eine weitere Ausführungsform eines Halteelements 200 mit einem modifizierten Befestigungsabschnitt 220, welcher keinen vorderen Fassadensteg aufweist, sondern ein Fassadenelement 130 nur noch an einer Rückseite mit einem Tragsteg 221 und seitlich am Rand mit einem Randsteg 222 stützt. Eine mit so ausgeführten Halteelementen montierte Fassade hätte ein sehr gleichmäßiges Erscheinungsbild, da an der Fassade nur die Fassadenelemente 130 und die Randstege 222 zu sehen wären.

Fig. 9b zeigt eine weitere Ausführungsform eines Halteelements 200 mit einem modifizierten Befestigungsabschnitt 220, welcher ausgehend von Fig. 8 b auch keinen randseitigen Randsteg mehr aufweist, sondern ein Fassadenelement nur noch an einer Rückseite mit einem Tragsteg 221 verbunden wird. Eine mit so ausgeführten Halteelementen montierte Fassade hätte ein sehr kompaktes und gleichmäßiges Erscheinungsbild, da keine Halteelemente zu sehen wären und die Fassadenelement praktisch Stoß an Stoß oder mit nur minimalen Dehnfugen montiert werden könnten. Insbesondere könnten die Fassadenelemente mit ihren Rändern über die Halteelementen überstehend montiert werden (hier nicht dargestellt).

Fig. 9c zeigt eine weitere Ausführungsform eines Halteelements 200 mit einem modifizierten Befestigungsabschnitt 220, welcher ausgehend von Fig. 8c einen vergrößerten Randsteg 221 besitzt und so eine größere Fläche zur Befestigung eines Fassadenelement bereitstellt und so auch größere oder schwerere Elemente sicher befestigt werden können.

Die Höhe des Kragpofils, auf dem ein oberes Fassadenelement mit einem Halteelement abgestellt wird und dem gegenüber die Absenkung des Halteabschnitts durch die Kröpfung des Kragprofils zur Unterseite des Kragprofils hin verursachen einen Abstand zwischen vertikal benachbarten Fassadenelementen. Um diesen Abstand als sichtbaren Spalt klein zu halten, kann man ein Haltelement mit einem Versatz versehen, so dass der Rand eines Fassadenelements bzw. dessen Einfassung über die Stützfläche des Halteelements vorsteht und so den Abstand überbrückt bzw. einen Spalt verkleinert (Fig. 10a).

Die Fig. 10b zeigt die Profilansicht zweier Halteelemente im Vergleich, rechts im Bild mit einem Versatz V, indem der Stützsteg 202 gegenüber der Außenkontur des Halteelements bzw. des Randstegs 222 zurückversetzt ist, so dass der Randsteg 222 mit seiner Außenkante über das Niveau des Stützstegs 202 hinausragt.

Die Fig. 10c zeigt die Profilansicht zweier Halteelemente im Vergleich, rechts im Bild mit einem Versatz V, indem der Nutsteg 215 gegenüber der Außenkontur des Halteelements bzw. des Randstegs 222 in Erstreckungsrichtung des Fassadenelements 130 zurückversetzt ist, so dass der Randsteg 222 mit seiner Außenkante tiefer liegt als ein Halteelement ohne einen solchen Versatz.

Die Fig. 11a bis 11 d zeigt beispielhaft die Montage eines Fassadenelements 130.

Dazu sind zwei Montageprofile 140 in einem entsprechendem Abstand zueinander an einem Basisträger 120 horizontal verlaufend befestigt. Zwischen diese Montageprofile 140 wird ein Fassadenelement 130 mit zwei an vertikal gegenüberliegenden Rändern des Fassadenelements 130 befestigten Halteelementen 200 eingesetzt.

In einem ersten Schritt (Figur 11b) wird das Fassadenelement 130 gegenüber der Fassadenebene (FE) verschwenkt und so leicht schräg an ein oberes Montageprofil 140 herangeführt, wobei das Halteelement 200 mit der Nut 210 am Halteabschnitt 180 angesetzt bzw. mit der fassadenelementseitigen Nutseitenfläche 212 auf den Halteabschnitt 180 aufgesetzt wird.

In einem weiteren Schritt (Fig. 11c) wird das Fassadenelement 130 leicht nach oben angehoben, so dass das der Halteabschnitt 180 zumindest teilweise in die Nut 210 eingeführt wird bzw. das Haltelement 200 am Halteabschnitt 180 leicht einrastet.

Dann wird das Fassadenelement 130 in die Fassadenebene FE zurück geschwenkt, bis es mit dem der Montageprofil zugewandten Rückseite des unteren Halteelements 200 am vertikalen Anschlagsteg 172 bzw. an der horizontalen Anschlaglippe 173 des unteren Montageprofils 140 anliegt und vertikal ausgerichtet ist (Fig. 11d). Dabei stützt sich das untere Halteelement 200 mit seiner Unterseite auf der Stützfläche 171) des unteren Montageprofils 140 ab.

Abschließend wird ein Riegel 240 in die Führung 183 des Halteabschnitts 180 des unteren Montageprofils 140 eingesetzt und horizontal in der Fassadenebene FE in die Nut 210 des Halteelements 200 eingeschoben (Fig. 11e).

Wie in Fig. 11i dargestellt hat der Riegel 240 einen L-förmigen Querschnitt mit einem langen Schenkel 241 und einem kurzen Schenkel 242, wobei das L auf dem Kopf steht. Der lange Schenkel 241 ist von der Führung 183 des Halteelements 200 gehalten und zeigt nach oben. Dabei ist der Schenkel 241 so lang, dass er aus der Führung 183 des Halteabschnitts 160 heraus bis an den Nutgrund 215 der Nut 210 heranreicht. Das kurze Ende (242 weist vom Fassadenelement 130 weg in Richtung Bauwerk und ist so lang, dass es bis an die bauwerkseitige Innenseite 212 der Nut (210) heranreicht, so dass das Halteelement 200 zwischen dem Riegel 240 und einer Anschlagfläche 173 des Montageprofils 140 festgeklemmt wird bzw. gegenüber dem Bauwerk montiert ist, da es nun vertikal zwischen den Kragarmen der beiden Montageprofile 140 fixiert ist und sich aufgrund der formschlüssigen Verriegelung Halteabschnitt 180, Haltelement 200 und Riegel 240 nicht lösen kann.

Der Riegel 240 kann in der Führung 183 entweder bis zur Mitte oder zu entgegengesetzten Seite des Fassadenelements 130 verschoben werden und es können weitere Riegel 240 eingeführt werden. In einer hier nicht gezeigten Ausführungsform kann der Riegel 240 in der Führung 183 gegen ein unbeabsichtigtes verschieben gesichert werden, zum Beispiel mit einer Wurmschraube.

Ein anderes Ausführungsbeispiel eines Befestigungssystems zeigen die Figuren 12a bis 12e.

Die Fig. 12a zeigt in einer Seitenansicht ein modifiziertes Montageprofil 140, bei dem der Halteabschnitt 180 eine hakenförmige Kröpfung 181 aufweist. Im Bereich der Kröpfung ist ein horizontal verlaufenden Distanzsteg 182 angeordnet. Annähernd in Materialstärke der Wandung des Halteelements 200 zur Kröpfung 181 beabstandet befindet sich zum gekröpften, vertikalen Halteabschnitt 180 ein parallel verlaufender, oberhalb des Kragprofils 160 angeordneter, vertikaler Anschlagsteg 172.

Entsprechend zum Profil des Montageelements wird ein Halteelement 200 verwendet, bei welchem der Kanal 230 mittig zwischen Befestigungsabschnitt 220 und Nut 210 und die Nut 210 direkt an den, dem Befestigungsabschnitt 220 gegenüberliegenden Ende des Halteelements 200 angeordnet ist (Fig. 12b).

In einem ersten Schritt (Fig. 12c) wird das Fassadenelement 130 gegenüber der Fassadenebene FE verschwenkt und so leicht schräg an ein unteres Montageprofil 140 von zwei entsprechend beabstandeten Montageprofilen herangeführt, wobei das untere Halteelement 200 mit der Nut 210 am hakenförmigen Halteabschnitt 180 des Kragprofils 160 angesetzt bzw. mit der Nut 210 auf den Halteabschnitt 180 aufgesetzt wird.

Anschließend wird das Fassadenelement 130 in die Fassadenebene FE hinein geschwenkt, so dass die außenliegende Seitenwand der Nut 210 bzw. des unteren Haltelements 200 zwischen dem freien Ende des hakenförmigen Halteabschnitts 180 und dem Anschlagsteg 172 des unteren Montageprofils 140 gehalten ist, wobei sich das untere Halteelement 200 nach unten auf der Stützfläche 171 des Kragprofils 160 abstützt. Fig. 12 d), und sich das obere Halteelement mit seiner dem oberen Montageprofil 140 zugewandte Rückseite an einem vertikalen, vom oberen Montageprofil 140 nach unten wegstehendes Anschlagprofil 174 anliegt Fig. 12e).

In einem nächsten Schritt (Fig. 12 e) wird unterhalb des ersten Fassadenelements 130 ein weiteres Fassadenelement 130 in die Fassadenebene FE eingestellt, derart, dass die dem Montageprofil 140 zugewandte Rückseite des oberen Halteelements 200 des weiteren Fassadenelements 130 an einem unteren Anschlagsteg 172 des sich nun in der Mitte zwischen den beiden Fassadenelementen 130 befindlichen Montageprofils 140 anliegt und die Nuten 210 der beiden sich nun gegenüberliegenden Halteelemente 200 einander zugewandt und in einer Flucht ausgerichtet sind. Dabei übernimmt die nach oben geöffnete Nut 210 des unteren Halteelements die Aufgabe der Aufnahme und Führung für den Riegel 240).

Abschließend (Fig. 12f) wird ein L-förmiger Riegel 240 in die vertikal in einer Flucht ausgerichteten Nuten 210 mit einander zugewandten Öffnungen der beiden gegenüberliegenden Halteelemente 200 eingeführt, wobei der lange Schenkel 241 vom Nutgrund 215 der unteren Nut 210 bis zum Nutgrund 215 der oberen Nut 210 reicht und die Innenseite des langen Schenkels 241 am Distanzsteg 182 des Halteabschnitts 180 anliegt, wobei die Außenseite des L-förmigen Riegels 240 an den fassadenelementseitigen Innenseiten 211 der Nuten 210 der beiden sich gegenüberliegende Halteelemente 200 anliegt. Der kurze Schenkel 242 liegt mit seiner Außenseite am Nutgrund 215 des unteren Halteelements 200 an und weist vom Fassadenelement 130 weg in Richtung des Bauwerks. Dabei presst er mit seiner Stirnseite das untere Halteelement 200 gegen ein vertikal verlaufendes, unterhalb des Kragprofils 160 angeordnetes Anschlagprofil 174), indem die Stirnseite des kurzen Schenkels 242 auf die bauwerkseitige Innenseite 212 der Nut 210 des unteren Halteelements 200 drückt.

Der Querschnitt des L-förmigen Riegels 240 kann auch dahingehend variiert werden, dass die Breite des langen Schenkels 241 und kurzen Schenkels 242 vergrößert werden, so dass die Innenseiten des langen und des kurzen Schenkels 241, 242 direkt an der Kröpfung 181 des Halteabschnitt 180 anliegt. In diesem Fall weist der Halteabschnitt 180 keinen Distanzsteg 182 auf (Fig. 13). Damit fixiert der eingeführte Riegel 240 ein oberes Halteelement 200 in der Normalen zur Fassadenebene FE und ein unteres Halteelement in der Vertikalen. Da beide entsprechende Fassadenelemente jeweils auf der gegenüberliegenden Seite mit ebenfalls verriegelten Halteelementen verbunden sind, sind die Fassadenelemente so montiert und verriegelt.

Für den Abschluss einer letzten Reihe von Fassadenelementen einer Fassade wird ein modifizierter Riegel oder eine Klammer vorgeschlagen.

Die Fig. 14 zeigt das Profil eines Riegels 240, bei dem am langen Schenkel 241 ein hakenförmiges Profil 243 angeordnet ist, welches von oben hinter den gekröpften Bereich 181 des Halteabschnitts 180 des entsprechenden Montageprofils 140 greift und formschlüssig verriegelt.

Alternativ dazu wird die Verwendung einer Klammer 250 vorgeschlagen, die auf dem langen Schenkel 241 des Riegels 240 aufgesetzt wird und von oben hinter den gekröpften Bereich 181 des Halteabschnitts 180 des entsprechenden Montageprofils 140 greift und formschlüssig verriegelt (Fig. 15)

Die Fig 16 zeigt ein ABeispiel einer Befestigungsvorrichtung, wobei die gezeigten Haltelemente 200 aus herkömmlichen Solarmodulrahmen und Clipsen 260 zusammengefügt sind. Wieder sind hier mehrere, vertikal übereinander angeordnete, horizontal verlaufende Reihen von Fassadenelemente vorgesehen. In der Seitenansicht werden jedoch nur zwei aneinander angrenzende Reihen mit einem zwischen diesen Reihen angeordneten, über die gesamte Breite eines Bauwerks verlaufendes Montageprofil 140 dargestellt.

Die Kröpfung 181 des Halteabschnitts 180 eines ersten Montageprofils 140 ist hier vertikal oberhalb des Kragprofils 160 ausgeführt und bildet außenliegend eine eckige Kontur. Auf diese Kröpfung 181 wird ein erstes Fassadenelement 130 mit seinem vertikal unteren Rand und dem dort angeordneten Halteelement 200 schräg aufgesetzt und in die Fassaenebene verschwenkt, bis die Nut 210 satt auf der Kröpfung 181 aufsitzt und formschlüssig fixiert. Nach dem Einschwenken des entgegengesetzten Randes des Elements in die Fassadenebene wird zur Fixierung des Fassadenelements 130 dort seitlich, also parallel zur Fassadenebene in die vertikal nach oben geöffnete Nut 210 und die vertikal nach unten geöffnete Führung 183 der Kröpfung 181 eines weiteren Montageprofils 140 ein Riegel 240 eingeschoben. Der Riegel passt weitestgehend spielfrei in die Führung 183 und weist eine entsprechende Höhe auf, um ein Fassadenelement in der Vertikalen zu fixieren. Um ebenfalls die Nut 210 des Haltelements 200 des zu fixierenden Fassadenelements auszufüllen und so spielfrei rechtwinklig zur Fassadenebene fixieren sind seitlich außerhalb der Führung 183 Distanzlippen 244 vorgesehen, die jeweils bis zu den seitlichen Nutinnenflächen reichen.

Die Figur 17 zeigt ein weiteres Beispiel einer Befestigungsvorrichtung. Das Montageprofil 140 weist in seinem Befestigungsabschnitt 180 eine hakenförmige Kröpfung mit einem vertikal nach oben gerichteten Haken auf.

Auf diesen Haken bzw. Kröpfung 181 wird ein erstes Fassadenelement 130 mit seinem vertikal unteren Rand und dem dort angeordneten Halteelement 200 schräg aufgesetzt und in die Fassadenebene verschwenkt, bis die Nut 210 auf der Kröpfung 181 aufsitzt. Zur besseren Lagerung weist der Halteabschnitt einen Distanzsteg 182 auf, so dass die Breite der Nut 210 überbrückt und das Halteelement 200 weitestgehend spielfrei gelagert ist.

Nach dem Einschwenken des entgegengesetzten Randes des Elements in die Fassadenebene wird zur Fixierung des Fassadenelements 130 dort seitlich, also parallel zur Fassadenebene in die vertikal nach oben geöffnete Nut 210 des oberen Haltelements 200 ein Riegel 240 eingeschoben. In diesem Ausführungsbeispiel ist der Riegel gekröpft, so dass er außerhalb der Nut verschwenkt und vertikal von unten am Befestigungsabschnitt 180 des Montageprofils anliegt sowie den Befestigungsabschnitt 180 bauwerkseitig hintergreift und so dass Fassadenelement 130 vertikal und in der Fassadenebene fixiert.

Der Riegel lässt sich auch zusätzlich selbst fixieren, z.B. über einen Stahlstift 245, welcher über Vertikalfugen eingebracht wird.

Die Fig. 18 zeigt schematisch eine Fassade eines Bauwerk 110 mit vertikalen verlaufenden Basisträgern 120, horizontal angeordnete Montageprofile 140 und einem zwischen zwei Montageprofile 140 eingesetzten Fassadenelement 130, welches mit einem in einer Führung 183 eingesetzten oder auf einem unteren Montageprofil 140 aufgesetzten Riegel 240 durch horizontales Verschieben des Riegels 240 in die Nut 210 des unteren Halteelements 200 des Fassadenelements 130 verriegelt wird. Der oder die Riegel haben vorzugsweise eine Gesamtlänge von ca. 1/20 bis 1/2 der Breite eines Fassadenelements 130, besonders bevorzugt 1/4. Es können ein oder mehrere Riegel verwendet werden.

Ein eingesetzter Riegel wird mit einem dünnen Werkzeug von vorne oder von der Seite bis an die gewünschte Position verschoben. Dort kann er ggfs. gegen ein weiteres, unbeabsichtigtes Verschieben gesichert werden, z.B. mit einer Wurmschraube. Evtl. weitere Riegel werden entsprechend eingesetzt und nachgeschoben.

Eine evtl. gewünschte Entriegelung kann erreicht werden, indem mit einem flachen Werkzeug der Riegel aus dem Eingriffsbereich des Halteelements eines Fassadenelements horizontal in der Fassadenebene nach links oder rechts herausgeschoben wird.

Die Montageelemente so wie dargestellt lassen sich auch um 180° verdreht montieren mit einem dann entsprechend angepassten Aufbau einer Fassade.

### Bezugszeichenliste

- 100: Befestigungssystem
- 110: Bauwerk
- 120: Basisträger
- 130: Fassadenelement
- 140: Montageprofil
- 150: Montageabschnitt
- 151: Spanneisen
- 152: Schraube
- 160: Kragprofil
- 170: Zwischenabschnitt
- D: Distanzierungsrichtung
- 171: Stützfläche
- 172: Anschlagsteg
- 173: Anschlaglippe
- 174: Anschlagprofil
- 180: Halteabschnitt
- 181: Kröpfung
- 182: Distanzsteg
- 183: Führung
- 190: Schräge
- 200: Halteelement
- 201: Funktionsabschnitt
- 202: Stützsteg
- 203: Seitensteg
- 204: Decksteg
- FE: Fassadenebene
- 210: Nut
- 211, 212: Nutseitenfläche
- 215: Nutsteg
- 220: Befestigungsabschnitt
- 221: Tragsteg
- 222: Randsteg
- 223: Fassadensteg
- 230: Kanal
- 231: Kanalöffnung
- 240: Riegel
- 241: Langer Schenkel
- 242: Kurzer Schenkel
- 243: Haken
- 244: Distanzlippe
- 245: Fixiermittel
- 250: Klammer
- 260: Clip
- 261: Deckelsteg
- 262: Kragsteg
- 263: Rastelement
- 265: Halteprofil

## Patentansprüche

1. Befestigungssystem (100) zur Befestigung von plattenförmigen Fassadenelementen (130),
mit zumindest zwei horizontal an einem Bauwerk (110) befestigten und zueinander beabstandeten Montageprofilen (140) mit jeweils einem bauwerkseitigen vertikalen Montageabschnitt (150) und einem horizontal wegstehenden Kragprofil (160), das an einem ersten Ende mit dem Montageabschnitt (150) verbunden ist und ein entgegen gesetzt zu dem ersten Ende gelegenes, als freies Ende ausgebildetes zweites Ende aufweist, so dass zwischen dem ersten und dem zweiten Ende ein Zwischenabschnitt (170) gelegen ist, der sich in einer Distanzierungsrichtung (D) vom Bauwerk (110) weg erstreckt,
wobei das freie Ende des Kragprofils (160) als Halteabschnitt (180) ausgeformt ist,
wobei am Fassadenelement (130) Halteelemente (200) an zumindest zwei gegenüberliegenden Rändern angeordnet sind,
wobei jeweils ein Halteelement (200) zumindest abschnittsweise eine Nut (210) aufweist, welche im Wesentlichen parallel zum Fassadenelement angeordnet ist und sich zum Rand des Fassadenelements (130) hin öffnet,
wobei der Halteabschnitt (180) eines ersten Montageprofils (140) zumindest teilweise in die Nut (210) eines ersten Halteelements (200) einführbar ist,
**dadurch gekennzeichnet,**
**dass** ein zweites Halteelement (200) am gegenüberliegenden Rand in eingebauter Endlage mit seiner vom Fassadenelement (130) abgewandten Rückseite an zumindest einer Anschlagsfläche (172, 173, 174, 182) des Kragprofils (160) des zweiten Montageprofils (140) zumindest teilweise anliegt, und d
ass das Fassadenelement (130) mit zumindest einem in die Nut (210) des zweiten Halteelements (200) zumindest teilweise eingeschobenen Riegel (240) am Halteabschnitt (180) des zweiten Montageprofils (140) gehalten und verriegelt ist,
wobei der Riegel (240) einen L-förmigen Querschnitt mit einem langen Schenkel und einem kurzen Schenkel aufweist, wobei der kurze Schenkel (242) des eingeschobenen Riegels (240) vom Fassadenelement (130) abgewandt in Richtung Bauwerk (110) ausgerichtet ist und mit seiner Stirnfläche an der fassadenseitigen Innenseite der Nut (210) anliegt.
wobei sich der lange Schenkel (241) des eingeschobenen Riegels (240) von der Nut (210) des ersten Halteelements (200) in die Nut (210) eines an dem Kragprofil (160) anliegenden zweiten Halteelements (200) zum Halten eines zweiten Fassadenelements (130), das zu dem ersten Fassadenelement (130) vertikal benachbart gelegen ist, zumindest teilweise erstreckt.

2. Befestigungssystem (100) nach einem der vorhergehenden Ansprüche, **dadurch gekennzeichnet, dass** das Halteelement (200) an einer Seite einen Befestigungsabschnitt (220) zur Befestigung des Fassadenelements (130) aufweist.

3. Befestigungssystem (100) nach einem der vorhergehenden Ansprüche, **dadurch gekennzeichnet, dass** die Nut (210) gegenüber dem Befestigungsabschnitt (220) bzw. der Ebene des Fassadenelements (130) in einer zum Bauwerk (110) hin rückversetzten Ebene angeordnet ist.

4. Befestigungssystem (100) nach einem der vorhergehenden Ansprüche, **dadurch gekennzeichnet, dass** der Halteabschnitt (180) am Kragprofil (160) eine Kröpfung (181) aufweist.

5. Verfahren zur Montage von Fassadenelementen (130) bei Verwendung des Befestigungssystems nach einem der vorhergehenden Ansprüchen, wobei das Verfahren die folgenden Schritte aufweist:
Bereitstellen eines Fassadenelements (130) mit einem umlaufenden oder zumindest zwei an gegenüberliegenden Seiten befestigten Halteelementen (200),
Verkippen des Fassadenelements (130) gegenüber einer durch die Fassade definierten Fassadenebene (FE),
Einsetzen des Fassadenelements (130) zwischen zwei zueinander beabstandet und horizontal parallel an einem Bauwerk (110) angeordneten Montageprofilen (140) derart, dass der Halteabschnitt (180) eines ersten Kragprofils (160) einer Seite in die Nut (210) eines ersten Halteelements (200) einer korrespondierenden Seite zumindest teilweise eingeführt wird,
Kippen des freien Endes des Fassadenelements (130) in die Fassadenebene (FE), so dass das zweite Haltelement (200) am gegenüberliegenden Rand in Endlage mit seiner vom Fassadenelement (130) abgewandten Rückseite an zumindest einer Anschlagsfläche (172, 173, 174, 182) des zweiten Kragprofils (160) des zweiten Montageprofils (140) zumindest teilweise anliegt,
Einsetzen eines oben oder unten benachbarten Fassadenelements (130),
Positionieren eines Riegels (240) vor der Öffnung einer Nut (210) des zweiten Halteelements (200),
Verriegelung des Fassadenelements (130), indem der Riegel (240) horizontal in die Nut (210) zumindest des zweiten Halteelements (200) eingeschoben wird, derart, dass sich das Halteelement (200) gegenüber dem Halteabschnitt (180) in Bezug zur Fassadennormalen und Vertikalen nicht mehr bewegen läßt, wobei der Riegel (240) einen L-förmigen Querschnitt mit einem langen Schenkel (241) und einem kurzen Schenkel (242) aufweist,
wobei der kurze Schenkel (242) des eingeschobenen Riegels (240) vom Fassadenelement (130) abgewandt in Richtung Bauwerk (110) ausgerichtet wird und mit seiner Stirnfläche an der fassadenseitigen Innenseite der Nut (210) des zweiten Haltelements (200) anliegt.

6. Fassade für ein Bauwerk (110) mit zumindest teilweise plattenförmigen Fassadenelementen (130), wobei die Fassadenelemente (130) mit einem Befestigungssystem (100) nach einem der Ansprüche 1 bis 4 aufgehängt sind.

## Claims

1. Fastening system (100) for fastening plate-shaped facade elements (130),
with at least two mounting profiles (140) which are horizontally fastened to a building (110) and spaced apart from one another, each with a vertical mounting section (150) on the building side and a horizontally projecting cantilever profile (160) which is connected at a first end to the mounting section (150) and comprises a second end positioned contrary to the first end and designed as a free end, so that between the first and the second end an intermediate section (170) is located which extends in a distancing direction (D) away from the building (110),
wherein the free end of the cantilever profile (160) is shaped as a holding section (180), wherein holding elements (200) are disposed on the facade element (130) on at least two opposite edges,
wherein each holding element (200) comprises, at least in sections, a groove (210) which is arranged essentially parallel to the facade element and opens towards the edge of the facade element (130),
wherein the holding section (180) of a first mounting profile (140) can be at least partially inserted into the groove (210) of a first holding element (200),
**characterized in that**
a second holding element (200) which is disposed on the opposite edge in the installed end position and with its rear side which faces away from the facade element (130) at least partially abuts at least one locating surface (172, 173, 174, 182) of the cantilever profile (160) of the second mounting profile (140), and
the facade element (130) is held and locked with at least one bolt (240) at least partially inserted into the groove (210) of the second holding element (200) on the holding section (180) of the second mounting profile (140),
wherein the bolt (240) comprises an L-shaped cross section with a long leg and a short leg, wherein the short leg (242) of the inserted bolt (240) faces away from the facade element (130) in the direction to the building (110) and with its end face rests against the inner side of the groove (210) on the side of the facade,
wherein the long leg (241) of the inserted bolt (240) at least partially extends from the groove (210) of the first holding element (200) into the groove (210) of a second holding element (200) which abuts against the cantilever profile (160) for holding a second facade element (130), which vertically is located adjacent to the first facade element (130).

2. Fastening system (100) according to one of the preceding claims, **characterized in that** the holding element (200) comprises on one side a fastening section (220) for fastening the facade element (130).

3. Fastening system (100) according to one of the preceding claims, **characterized in that** the groove (210) relative to the fastening section (220) or the plane of the facade element (130) is disposed in a plane which is set back towards the building (110).

4. Fastening system (100) according to one of the preceding claims, **characterized in that** the holding section (180) on the cantilever profile (160) comprises a crank (181).

5. Method for assembling facade elements (130) by using the fastening system according to one of the preceding claims, the method comprising the following steps:
providing a facade element (130) with a circumferential or at least two holding elements (200) which are fastened on opposite sides,
tilting of the facade element (130) relative to a facade plane (FE) defined by the facade,
inserting the facade element (130) between two mounting profiles (140) which are spaced apart from one another and which are disposed horizontally parallel on a building (110) such that the holding section (180) of a first cantilever profile (160) on one side is at least partially inserted into the groove (210) of a first holding element (200) a corresponding side,
tilting the free end of the facade element (130) into the facade plane (FE) so that the second holding element (200) on the opposite edge in the end position with its rear side which faces away from the facade element (130) at least partially abuts against at least one locating surface (172, 173, 174, 182) of the second cantilever profile (160) of the second mounting profile (140),
inserting a facade element (130) which is located adjacent above or below,
positioning a bolt (240) in front of the opening of a groove (210) of the second holding element (200),
bolting the facade element (130) by inserting the bolt (240) horizontally into the groove (210) at least of the second holding element (200) such that the holding element (200) can no longer be moved relative to the holding section (180) in relation to the facade normal and vertical, wherein the bolt (240) comprises an L-shaped cross section with a long leg (241) and a short leg (242),
wherein the short leg (242) of the inserted bolt (240) faces away from the facade element (130) in the direction to the building (110) and with its end face rests against the inner side of the groove (210).

6. Facade for a building (110) with at least partially plate-shaped facade elements (130), wherein the facade elements (130) are suspended with a fastening system (100) according to one of claims 1 to 4.

## Revendications

1. Système de fixation (100), destiné à fixer des éléments de façade (130) en forme de panneaux,
pourvu d'au moins deux profilés de montage (140) fixés à l'horizontale sur un bâtiment (110) et écartés l'un de l'autre, dotés de respectivement un segment de montage (150) vertical du côté du bâtiment et d'un profilé en porte-à-faux (160) s'éloignant en débordant à l'horizontale, qui sur une première extrémité est assemblé avec le segment de montage (150) et qui comporte une extrémité placée à l'opposée de la première extrémité, conçue sous la forme d'une extrémité libre, de telle sorte qu'entre la première et la deuxième extrémités se situe un segment intermédiaire (170) qui s'étend en s'éloignant du bâtiment (110), dans une direction de distanciation (D),
l'extrémité libre du profilé en porte-à-faux (160) étant façonnée sous la forme d'un segment de maintien (180),
sur l'élément de façade (130), des éléments de maintien (200) étant placés sur au moins deux bords opposés,
respectivement un élément de maintien (200) comportant au moins par endroits une rainure (210), laquelle est placée sensiblement à la parallèle de l'élément de façade et qui s'ouvre en direction du bord de l'élément de façade (130),
le segment de maintien (180) d'un premier profilé de montage (140) étant susceptible d'être introduit au moins en partie dans la rainure (210) d'un premier élément de maintien (200),
**caractérisé en ce que**
sur le bord opposé, dans la position finale intégrée, un deuxième élément de maintien (200) est adjacent au moins en partie par sa face arrière opposée à l'élément de façade (130) à au moins une surface de butée (172, 173, 174, 182) du profilé en porte-à-faux (160) du deuxième profilé de montage (140), et
**en ce que** par au moins un verrou (240) inséré au moins en partie dans la rainure (210) du deuxième élément de maintien (200), l'élément de façade (130) est maintenu et verrouillé sur le segment de maintien (180) du deuxième profilé de montage (140),
le verrou (240) comportant une section transversale en forme de L, pourvue d'une branche longue et d'une branche courte, la branche courte (242) du verrou (240) inséré étant orienté à l'opposée de l'élément de façade (130) dans la direction du bâtiment (110) et par sa face frontale étant adjacent à la face intérieure du côté façade de la rainure (210).
la branche longue (241) du verrou (240) inséré s'étendant au moins en partie de la rainure (210) du premier élément de maintien (200) dans la rainure (210) d'un deuxième élément de maintien (200) adjacent au profilé en porte-à-faux (160), pour maintenir un deuxième élément de façade (130), qui est situé au voisinage vertical du premier l'élément de façade (130).

2. Système de fixation (100) selon l'une quelconque des revendications précédentes, **caractérisé en ce que** sur son côté, l'élément de maintien (200) comporte un segment de fixation (220) destiné à fixer l'élément de façade (130).

3. Système de fixation (100) selon l'une quelconque des revendications précédentes, **caractérisé en ce que** la rainure (210) est placée au vis-à-vis du segment de fixation (220) ou du plan de l'élément de façade (130), dans un plan déporté vers l'arrière en direction du bâtiment (110).

4. Système de fixation (100) selon l'une quelconque des revendications précédentes, **caractérisé en ce que** le segment de maintien (180) sur le profilé en porte-à-faux (160) comporte un coude (181).

5. Procédé, destiné à monter des éléments de façade (130) en utilisant un système de fixation selon l'une quelconque des revendications précédentes, le procédé comportant les étapes suivantes consistant à :
mettre à disposition un élément de façade (130) pourvu d'un élément de maintien périphérique ou d'au moins deux éléments de maintien (200) fixés sur des côtés opposés,
faire basculer l'élément de façade (130) par rapport à un plan de façade (FE) défini par la façade,
insérer l'élément de façade (130) entre deux profilés de montage (140) écartés l'un de l'autre et placés à la parallèle à l'horizontale sur un bâtiment (110), de telle sorte que le segment de maintien (180) d'un premier profilé en porte-à-faux (160) d'un côté s'introduise au moins en partie dans la rainure (210) d'un premier élément de maintien (200) d'un côté correspondant,
faire basculer l'extrémité libre de l'élément de façade (130) dans le plan de façade (FE), de sorte que dans la position finale, le deuxième élément de maintien (200) sur l'extrémité opposée soit adjacent par sa face arrière opposée à l'élément de façade (130) à au moins une surface de butée (172, 173, 174, 182) du deuxième profilé en porte-à-faux (160) du deuxième profilé de montage (140),
insérer un élément de façade (130) voisin par le haut ou par le bas,
positionner un verrou (240) à l'avant de l'ouverture d'une rainure (210) du deuxième élément de maintien (200),
verrouiller l'élément de façade (130), en insérant le verrou (240) à l'horizontale dans la rainure (210) d'au moins le deuxième élément de maintien (200), de telle sorte que l'élément de maintien (200) ne se laisse plus déplacer par rapport au segment de maintien (180) en rapport de la normale de la façade et de verticales, le verrou (240) comportant une section transversale en forme de L, pourvue d'une branche longue (241) et d'une branche courte (242),
la branche courte (242) du verrou (240) étant orientée à l'opposée de l'élément de façade (130) dans la direction du bâtiment (110) et par sa face frontale étant adjacente à la face intérieure du côté façade de la rainure (210) du deuxième élément de maintien (200).

6. Façade destinée à un bâtiment (110), pourvue d'éléments de façade (130) au moins en partie en forme de panneaux, les éléments de façade (130) étant accrochés à l'aide d'un système de fixation (100) selon l'une quelconque des revendications 1 à 4.
